# FASCICULE DE BREVET EUROPEEN

(11) **EP 1 596 680 B1**
(45) Date de publication et mention de la délivrance du brevet: **14.05.2008**
(21) Numéro de dépôt: 04710410.4
(22) Date de dépôt: 12.02.2004
(51) Int. Cl.: A43B 13/18, A43B 21/26

(54) **SEMELLE POUR ARTICLE CHAUSSANT COMPORTANT UN DISPOSITIF AMORTISSEUR**
SCHUHSOHLE MIT DÄMPFUNGSVORRICHTUNG
FOOTWEAR SOLE COMPRISING A SHOCK-ABSORBING DEVICE

(30) Priorité: 14.02.2003 FR 0301836
(43) Date de publication de la demande: 23.11.2005
(73) Titulaire: Mephisto S.A., 57400 Sarrebourg (FR)
(72) Inventeur: MICHAELI, Martin, F-57810 Rhodes (FR)
(74) Mandataire: Nuss, Pierre
(86) Numéro de dépôt international: PCT/FR2004/000324
(87) Numéro de publication internationale: WO 2004/073438

(56) Documents cités:
- EP-A- 0 399 332
- FR-A- 2 577 119
- FR-A- 2 731 597
- FR-A- 2 774 565
- US-B1- 6 176 025

## Description

La présente invention concerne les semelles pour articles chaussants et a pour objet une telle semelle comportant un dispositif amortisseur.

Les semelles de ce type ont pour but de procurer un meilleur confort de marche, une moindre sensation de fatigue et d'assurer l'absorption des chocs.

Plusieurs solutions existent aujourd'hui pour amortir les chocs dus au contact de la semelle avec le sol.

Une première solution consiste à insérer entre les différentes couches constituant la semelle, à savoir la semelle d'usure, la première de montage et la première de propreté, une couche en un matériau amortissant. Cette réalisation présente, toutefois, l'inconvénient d'alourdir la chaussure et d'augmenter la hauteur de la semelle, rendant ainsi son utilisation moins agréable.

Une autre solution consiste à insérer un coussin d'air dans le talon de la chaussure. Ici se pose le problème de la protection de la chambre à air. En effet, elle risque de se dégonfler et de perdre son efficacité lorsque l'utilisateur marche sur un objet pointu ou tranchant.

De nombreuses autres solutions ont été proposées. Ainsi, le document FR-A-2 577 119 décrit une semelle de chaussure munie d'un dispositif restituteur d'énergie. Ici, la semelle comporte un piston monté coulissant dans une chemise au niveau du talon et en saillie par rapport à la surface du talon. Or, cette réalisation présente un inconvénient majeur, à savoir que le dispositif destiné à restituer l'énergie est gênant pour la marche, car le marcheur sent, à chaque pas, ce dispositif s'enfoncer dans le talon. De plus, ledit dispositif entraîne de très forts risques de déstabilisation et de chute et ne convient pas pour une utilisation sur des terrains non homogènes et accidentés.

Une autre solution est proposée dans le document US-A-4 616 431 concernant une semelle pour chaussure de sport, dans laquelle sont montés des dispositifs d'absorption des chocs sous forme de disques insérés dans des cylindres, un piston étant monté dans chacun desdits cylindres pour exercer une pression contre lesdits disques dans des conditions de charge, c'est-à-dire lorsque le pied repose sur le sol. Cette réalisation n'est pas convaincante car l'amortissement est limité, du fait que les disques sont superposés et que l'amortissement dépend de la possibilité de compression desdits disques.

Il en est de même pour les dispositifs décrits dans les documents DE-A-29 01 084, FR-A-2 774 565, US-B1-6 176 025 et EP-A-0 399 332, dans lesquels les éléments destinés à absorber les chocs présentent une capacité de déformation relativement faible limitant leur efficacité.

Le brevet français n° 2 731 597 au nom de la demanderesse, décrit un dispositif amortisseur permettant d'améliorer cette capacité d'absorption des chocs, dans lequel un insert est monté dans le talon de la semelle, cet insert étant constitué d'éléments sous forme de picots destinés à être comprimés lors de la marche. Cette réalisation présente des limites du fait que les picots présentent une forme relativement petite et du fait qu'ils sont disposés de manière assez dense, ce qui ne favorise pas leur déformation et donc leur capacité d'absorption des chocs. Le dispositif selon ce document est plutôt destiné à améliorer le confort au niveau du talon qu'à absorber les chocs.

La présente invention a notamment pour but d'améliorer encore l'amortissement, de surmonter les inconvénients cités plus haut et de proposer une solution permettant de réaliser une semelle comportant un dispositif amortisseur, réalisant une absorption importante des chocs indépendamment des terrains empruntés, en particulier sur les terrains non uniformes, et dont l'insertion dans la semelle ne modifie pas la forme de cette dernière, qui garde son efficacité, même lorsque ledit dispositif est percé. En outre, ce dispositif peut être utilisé dans de nombreux types de chaussures.

A cet effet, elle a pour objet une semelle pour article chaussant selon la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en coupe longitudinale de la semelle selon un mode de réalisation de l'invention, et
la figure 2 est une vue de dessous simplifiée de la semelle selon un autre mode de réalisation de l'invention.

La figure 1 des dessins annexés représente, à titre d'exemple, une semelle qui est essentiellement constituée par une première de propreté 1, une première de montage 2 et une semelle d'usure 3 et qui comporte au moins un dispositif amortisseur 4.

Conformément à l'invention, ce dispositif amortisseur 4 peut être un insert ou élément élastiquement déformable, inséré dans ladite semelle et sous forme d'un corps moulé constitué par des pièces tubulaires 4', fermées à une extrémité, espacées mutuellement et reliées au niveau de leur extrémité ouverte à une embase 4" commune.

L'insert ou élément élastiquement déformable est, de préférence, monté dans la semelle de montage 2. Cette réalisation du dispositif amortisseur 4 en tant qu'insert permet d'introduire ce dernier dans toutes les semelles d'articles chaussants par simple prévision dans leur semelle d'un logement destiné à recevoir ledit dispositif amortisseur 4. Cette caractéristique est avantageuse, car elle permet de standardiser la fabrication de semelles munies de tels dispositifs 4 et favorise ainsi la réduction des coûts de fabrication de ces semelles.

Selon l'invention, l'embase 4" commune présente une jupe périphérique 4''' délimitant une chambre logeant les extrémités fermées des pièces tubulaires 4'. On obtient ainsi un dispositif amortisseur présentant une structure alvéolaire à déformation parfaitement dirigée qui favorise la stabilité de la chaussure et permet de réaliser une absorption des chocs d'une manière totalement uniforme et verticale.

Conformément à l'invention, l'élément 4 élastiquement déformable est disposé dans un réceptacle souple 6 fermé de manière étanche par un couvercle 7.

Le matériau constitutif dudit corps moulé 4 élastiquement déformable peut être avantageusement choisi en fonction de ses propriétés d'amortissement et d'absorption des chocs.

Afin d'atteindre un amortissement optimal des chocs, et selon un mode de réalisation préféré de l'invention, le réceptacle souple 6 peut former une chambre périphérique verticale autour du corps moulé 4 élastiquement déformable et ledit corps moulé 4 élastiquement déformable peut être en contact avec le couvercle 7 et avec la partie du réceptacle souple 6 opposée audit couvercle 7.

Cette chambre périphérique verticale permet, en effet, d'améliorer l'amortissement des chocs car, en plus de se déformer lors du choc, elle est séparée du corps moulé 4, élastiquement déformable, par un volume, dans lequel ledit corps moulé 4 peut se déformer entièrement et librement lors d'un choc, sans être gêné par les parois du réceptacle souple 6 et, de ce fait, absorber en douceur l'énergie relative au choc.

La partie du réceptacle souple 6 opposée au couvercle 7 peut avantageusement présenter un dispositif 8 de centrage et de maintien du corps moulé 4 élastiquement déformable permettant d'assurer le bon fonctionnement du dispositif amortisseur 4. En effet, le dispositif 8 de centrage et de maintien du corps moulé 4 élastiquement déformable garantit un positionnement stable dudit corps moulé 4 dans le réceptacle souple 6 et assure ainsi un amortissement uniforme des chocs au niveau du corps moulé 4 et, de ce fait, l'efficacité du dispositif amortisseur.

Selon une caractéristique de l'invention, le dispositif 8 de centrage et de maintien du corps moulé 4 élastiquement déformable peut avantageusement se présenter sous la forme d'une cuvette centrale, ménagée dans la partie du réceptacle souple 6 opposée au couvercle 7 et épousant intimement le contour du corps moulé 4 élastiquement déformable sur une partie de sa hauteur.

Selon une variante de réalisation de l'invention, non représentée, le dispositif 8 de centrage et de maintien du corps moulé 4 élastiquement déformable, dans la partie du réceptacle souple 6 opposée au couvercle 7, peut également être réalisé sous la forme d'une partie en saillie pénétrant de manière centrée dans le corps moulé 4 élastiquement déformable.

Selon un autre mode de réalisation, non représenté, le corps moulé 4 élastiquement déformable peut être en contact intime avec la surface intérieure du réceptacle souple 6. Dans ce cas, lors d'un choc, le réceptacle souple 6 n'entrave pas la déformation du corps moulé 4 élastiquement déformable et se déforme lui-même du fait de ses propriétés élastiques.

Selon l'invention, la semelle d'usure est pourvue d'un élément inférieur 9 de protection du réceptacle 6 élastiquement déformable, intégré à ladite semelle d'usure par moulage. Cet élément 9 assure la protection du réceptacle 6 élastiquement déformable contre l'usure lors de la marche, et également contre la pénétration de salissures telles que la poussière, l'eau, ou autres.

En fonction de l'utilisation de la chaussure et des besoins de son utilisateur, et selon un mode de réalisation de l'invention, au moins un élément 4 élastiquement déformable peut être avantageusement inséré dans la partie de talon 5 de la semelle.

Pour absorber les chocs au niveau de la partie avant du pied, et selon un autre mode de réalisation de l'invention, au moins un élément 4 élastiquement déformable peut être inséré dans la semelle, au niveau de l'un des trois points d'appui 10, 11 et 12 formant le triangle de sustentation de l'avant du pied (voir figure 2).

Conformément à une variante de réalisation de l'invention, non représentée, le ou les réceptacles 6 peuvent déboucher par leur face inférieure à travers la semelle d'usure 3. Ce ou ces réceptacles 6 ne gênent pas l'utilisateur lors de la marche, car ils se compriment lorsque ce dernier pose le pied sur le sol, tout en amortissant les chocs. En outre, un tel mode de réalisation permet l'obtention d'une semelle simplifiée de moindre coût.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, qui est défini par les revendications.

## Revendications

1. Semelle pour article chaussant, essentiellement constituée par une première de propreté (1), une première de montage (2) et une semelle d'usure (3) et comportant au moins un dispositif amortisseur (4), réalisé en tant qu'insert ou élément (4) élastiquement déformable, inséré dans ladite semelle et sous forme d'un corps moulé (4) constitué par des pièces tubulaires (4'), fermées à une extrémité, espacées mutuellement et reliées au niveau de leur extrémité ouverte à une embase (4") commune, **caractérisée en ce que** ladite embase (4") commune présente une jupe périphérique (4"') délimitant une chambre logeant les extrémités fermées des pièces tubulaires (4'), **en ce que** l'élément (4) élastiquement déformable est disposé dans un réceptacle souple (6) fermé de manière étanche par un couvercle (7) et **en ce que** la semelle d'usure (3) est pourvue d'un élément inférieur (9) de protection du réceptacle (6) élastiquement déformable, intégré à ladite semelle (3) d'usure par moulage.

2. Semelle pour article chaussant, selon la revendication 1, **caractérisée en ce que** le réceptacle souple (6) forme une chambre périphérique verticale autour du corps moulé (4) élastiquement déformable et **en ce que** ledit corps moulé (4) élastiquement déformable est en contact avec le couvercle (7) et avec la partie du réceptacle souple (6) opposée audit couvercle (7).

3. Semelle pour article chaussant, selon la revendication 2, **caractérisée en ce que** la partie du réceptacle souple (6) opposée au couvercle (7) présente un dispositif (8) de centrage et de maintien du corps moulé (4) élastiquement déformable.

4. Semelle pour article chaussant, selon la revendication 3, **caractérisée en ce que** le dispositif (8) de centrage et de maintien du corps moulé (4) élastiquement déformable se présente sous forme d'une cuvette centrale, ménagée dans la partie du réceptacle souple (6) opposée au couvercle (7), et épousant intimement le contour du corps moulé (4) élastiquement déformable sur une partie de sa hauteur.

5. Semelle pour article chaussant, selon la revendication 3, **caractérisée en ce que** le dispositif (8) de centrage et de maintien du corps moulé (4) élastiquement déformable est réalisé dans la partie du réceptacle souple (6) opposée au couvercle (7) et se présente sous la forme d'une partie en saillie pénétrant de manière centrée dans le corps moulé (4) élastiquement déformable.

6. Semelle pour article chaussant, selon la revendication 2, **caractérisée en ce que** le corps moulé (4) élastiquement déformable est en contact intime avec la surface intérieure du réceptacle souple (6).

7. Semelle pour article chaussant, selon la revendication 1, **caractérisée en ce qu'**au moins un élément (4) élastiquement déformable est inséré dans la partie de talon (5) de la semelle.

8. Semelle pour article chaussant, selon la revendication 1, **caractérisée en ce qu'**au moins un élément (4) élastiquement déformable est inséré dans la semelle, au niveau de l'un des trois points d'appui (10, 11 et 12) formant le triangle de sustentation de l'avant du pied.

9. Semelle pour article chaussant, selon l'une quelconque des revendications 7 et 8, **caractérisée en ce que** le ou les réceptacles (6) débouchent par leur face inférieure à travers la semelle d'usure (3).

## Claims

1. Footwear item sole essentially consisting of an insole sock (1), an insole (2) and an outsole (3) and comprising at least one shock-absorbing device (4) produced by way of an elastically deformable insert or element (4) inserted in the said sole and in the form of a moulded body (4) consisting of tubular components (4') which are closed at one end, spaced apart from one another, and connected at their open end to a common base (4''), **characterized in that** the said common base (4") has a peripheral skirt (4''') delimiting a chamber housing the closed ends of the tubular components (4'), **in that** the elastically deformable element (4) is positioned in a flexible receptacle (6) sealed closed by a cover (7) and **in that** the outsole (3) is provided with a lower element (9) for protecting the elastically deformable receptacle (6), this element being moulded into the said outsole (3).

2. Footwear item sole according to Claim 1, **characterized in that** the flexible receptacle (6) forms a vertical peripheral chamber around the elastically deformable moulded body (4), and **in that** the said elastically deformable moulded body (4) is in contact with the cover (7) and with the part of the flexible receptacle (6) opposite the said cover (7).

3. Footwear item sole according to Claim 2, **characterized in that** the part of the flexible receptacle (6) opposite the cover (7) has a device (8) for centring and retaining the elastically deformable moulded body (4).

4. Footwear item sole according to Claim 3, **characterized in that** the device (8) for centring and retaining the elastically deformable moulded body (4) is in the form of a central cup formed in the part of the flexible receptacle (6) opposite the cover (7) and closely following the contour of the elastically deformable moulded body (4) over part of its height.

5. Footwear item sole according to Claim 3, **characterized in that** the device (8) for centring and retaining the elastically deformable moulded body (4) is made in the part of the flexible receptacle (6) opposite the cover (7) and is in the form of a projecting part penetrating the elastically deformable moulded body (4) in the middle thereof.

6. Footwear item sole according to Claim 2, **characterized in that** the elastically deformable moulded body (4) is in close contact with the interior surface of the flexible receptacle (6).

7. Footwear item sole according to Claim 1, **characterized in that** at least one elastically deformable element (4) is inserted in the heel part (5) of the sole.

8. Footwear item sole according to Claim 1, **characterized in that** at least one elastically deformable element (4) is inserted in the sole at one of the three pressure points (10, 11 and 12) that form the triangle that supports the front part of the foot.

9. Footwear item sole according to either one of Claims 7 and 8, **characterized in that** the underside of the receptacle or receptacles (6) protrudes or protrude through the outsole (3).

## Patentansprüche

1. Sohle für Schuhe, die im wesentlichen aus einer Deckbrandsohle (1), einer Brandsohle (2) und einer Laufsohle (3) besteht und mindestens mit einem Schockabsorber (4) in Form eines elastisch verformbaren Teils (4) oder Einsatzes bestückt ist, der in die Sohle als Formkörper (4) eingelassen ist, welcher aus röhrenförmigen Teilen (4') besteht, die an einem Ende verschlossen, in einem bestimmten Abstand zueinander angeordnet und an ihrem unverschlossenen Ende mit einer gemeinsamen Befestigungsfläche (4") verbunden sind, **dadurch gekennzeichnet, dass** die genannte gemeinsame Befestigungsfläche (4") einen Außensaum (4"') bildet, der die Kammer begrenzt, welche die geschlossenen Enden der röhrenförmigen Teile (4') aufnimmt, **dadurch gekennzeichnet, dass** das elastisch verformbare Teil (4) in einer flexiblen, durch eine Abdeckung (7) hermetisch verschlossenen Aufnahme (6) angeordnet ist, sowie **dadurch gekennzeichnet, dass** die Laufsohle (3) mit einem unteren Schutzelement (9) der elastisch verformbaren Aufnahme (6) versehen ist, das in die genannte Laufsohle (3) eingepresst ist.

2. Sohle für Schuhe nach Anspruch 1, **dadurch gekennzeichnet, dass** die flexible Aufnahme (6) um den elastisch verformbaren Formkörper (4) herum eine vertikale Außenkammer bildet sowie **dadurch gekennzeichnet, dass** sich der genannte, elastisch verformbare Formkörper (4) an die Abdeckung (7) und an den Teil der flexiblen Aufnahme (6), welcher sich gegenüber der genannten Abdeckung (7) befindet, anschmiegt.

3. Sohle für Schuhe nach Anspruch 2, **dadurch gekennzeichnet, dass** der Teil der flexiblen Aufnahme (6), der sich gegenüber der Abdeckung (7) befindet, eine Zentrier- und Haltevorrichtung (8) für das elastisch verformbare Formteil (4) darstellt.

4. Sohle für Schuhe nach Anspruch 3, **dadurch gekennzeichnet, dass** die Zentrier- und Haltevorrichtung (8) für das elastisch verformbare Formteil (4) eine mittige Mulde darstellt, die in den Teil der flexiblen Aufnahme (6) gegenüber der Abdeckung (7) eingearbeitet ist und sich eng an die Kontur des elastisch verformbaren Formteils (4) in einem Teilbereich der Höhe des Formteils anschmiegt.

5. Sohle für Schuhe nach Anspruch 3, **dadurch gekennzeichnet, dass** die Zentrier- und Haltevorrichtung (8) für das elastisch verformbare Formteil (4) in dem Teil der flexiblen Aufnahme (6) gegenüber der Abdeckung (7) eingearbeitet ist und die Form eines Vorsprungs aufweist, der mittig in das elastisch verformbare Formteil (4) hineinreicht.

6. Sohle für Schuhe nach Anspruch 2, **dadurch gekennzeichnet, dass** das elastisch verformbare Formteil (4) an der Innenfläche der flexiblen Aufnahme (6) dicht anliegt.

7. Sohle für Schuhe nach Anspruch 1, **dadurch gekennzeichnet, dass** mindestens ein elastisch verformbares Teil (4) im Absatzbereich (5) der Sohle eingearbeitet ist.

8. Sohle für Schuhe nach Anspruch 1, **dadurch gekennzeichnet, dass** mindestens ein elastisch verformbares Teil (4) in die Sohle an den drei Auflagepunkten (10, 11 und 12) eingearbeitet ist, das ein Stützdreieck für den vorderen Teil des Fußes bildet.

9. Sohle für Schuhe nach einem beliebigen der Ansprüche 7 und 8, **dadurch gekennzeichnet, dass** die Aufnahme oder Aufnahmen (6) an ihrer Innenseite durch die Laufsohle (3) hindurch führt bzw. führen.
